# EUROPÄISCHE PATENTSCHRIFT

(11) **EP 0 043 122 B1**
(45) Veröffentlichungstag und Bekanntmachung des Hinweises auf die Patenterteilung: **25.01.1984**
(21) Anmeldenummer: 81104971.7
(22) Anmeldetag: 26.06.1981
(51) Int. Cl.: D06F 35/00, D06F 23/02

(54) **Verfahren zum Waschen von Textilien und Trommelwaschmaschine zur Durchführung des Verfahrens**
Method of washing laundry, and washing machine with drum for performing the method
Procédé pour le lavage du linge et machine à laver à tambour destinée à l'exécution du procédé

(30) Priorität: 28.06.1980 DE 3024571; 08.11.1980 DE 3042198
(43) Veröffentlichungstag der Anmeldung: 06.01.1982
(73) Patentinhaber: Hoesch Aktiengesellschaft, 44145 Dortmund (DE)
(72) Erfinder: Arendt, Hans F., D-7126 Sersheim (DE); Hoffmann, Ernst, H., Dipl.-Ing., D-4600 Dortmund 1 (DE)
(74) Vertreter: Patentanwälte Zellentin & Partner

## Beschreibung

Die Erfindung betrifft ein Verfahren und eine Vorrichtung zum Waschen von Textilien in einer Trommelwaschmaschine mit waagerecht gelagerter Trommel, bei dem die Trommel während der Wasch- und Spülgänge mit einer Drehgeschwindigkeit angetrieben wird, bei der am Trommelmantel eine Zentrifugalbeschleunigung zwischen 0,4 und 0,95 g auftritt, so dass die Textilien wiederholt angehoben werden und in einer Flugbahn auf den unteren Teil der Trommel herabfallen, und bei dem die Trommel zwischen den Wasch- und Spülgängen sowie nach dem letzten Spülgang mit Schleudergeschwindigkeit angetrieben wird und bei dem die Wasch- bzw. die Spülflüssigkeit in den Laugenbehälter eingeführt und durch Eintauchen der Trommel in die Flüssigkeit oder durch mindestens eine in die Trommel kontinuierlich oder in Intervallen spritzende Düse an die Textilien gebracht wird.

Ein solches Verfahren ist beispielsweise aus der DE-C Nr. 867235 bekannt. Das Waschen erfolgt hierbei bei einem Flüssigkeitsstand in der Trommel von 22 bis 30% des Trommeldurchmessers, wobei Wasser und Waschmittel getrennt eingegeben werden. An den Waschgang schliessen sich mehrere Spülgänge mit nachfolgendem Schleudergang an. Es kann auch eine Einweichperiode vorgesehen sein. Der Übergang von einem Spülgang auf Schleudergang erfolgt mit einer allmählichen Drehzahlerhöhung möglichst unwuchtfrei.

Das Verfahren hat den Nachteil, dass aufgrund der zu Anfang ungleichmässigen Konzentration der Waschflotte die Textilien mindestens teilweise zunächstnur nahezu reines Wasser aufsaugen, das aus den Gewebemaschen und den zwischen den einzelnen Fasern befindlichen Spalten in der Regel nicht einmal beim Schleudern entfernt wird. Zur Anreicherung dieses Wassers mit einer ausreichenden Menge an Waschmitteln in dem Bereich, in dem sich der Schmutz angesetzt hat, ist der Einsatz einer erheblichen Menge kinetischer Energie erforderlich. Beim Austragen der verbrauchten Waschflüssigkeit ergeben sich die gleichen Probleme. Zum Auslaugen der Wäsche sind ausserdem erhebliche Wassermengen erforderlich.

Aufgabe der Erfindung ist, ein Waschverfahren aufzuzeigen, bei dem eine Waschflüssigkeit der erforderlichen Konzentration mit Sicherheit in die Gewebemaschen eingebracht und zu einem grösseren Teil als bisher wieder ausgetragen wird, wobei der Wasserbedarf wesentlich gesenkt wird, sowie die Schaffung einer Trommelwaschmaschine zur Durchführung des Verfahrens.

Erfindungsgemäss wird diese Aufgabe durch ein Verfahren zum Waschen von Textilien in einer Trommelwaschmaschine mit waagerecht gelagerter Trommel, bei der die Trommel während der Wasch- und Spülgänge mit einer Drehgeschwindigkeitangetrieben wird, bei der am Trommelmantel. eine Zentrifugalbeschleunigung zwischen 0,4 und 0,95 g auftritt, so dass die Textilien wiederholt angehoben werden und in einer Flugbahn auf den unteren Teil der Trommel herabfallen und zwischen den Wasch- und Spülgängen sowie nach dem letzten Spülgang geschleudert werden, dadurch gelöst, dass beim Beschicken der Maschine die Trommel mit einer Drehgeschwindigkeit umläuft, bei der am Trommelmantel eine Zentrifugalbeschleunigung von 0,2 bis 0,6 g auftritt, und laufend Waschflüssigkeit als vorbereitete Waschlauge zugeführt wird, bis alle Textilien mit einer Waschflüssigkeitsmenge benetzt sind, die zwischen 45 und 100% der Menge beträgt, die die Textilien maximal aufsaugen können, dass anschliessend an den Waschgang die Trommel bei einer so hohen Schleudergeschwindigkeit so lange angetrieben wird, bis nach Abschleudern einer ersten Menge Waschflüssigkeit und einer eintretenden Abflusspause, erneut eine zweite Flüssigkeitsmenge abgeschleudert ist, dass beim anschliessenden Spülgang Wasser in gleicher Weise wie die Waschflüssigkeit für das Waschen zugeführt wird und die Trommel mit der gleichen Drehzahl wie beim Waschen angetrieben wird, dass vor jedem gegebenenfalls anschliessenden weiteren Spülgang in gleicher Weise wie nach dem Waschen geschleudert wird.

Nach der bevorzugten Ausführungsform des Verfahrens wird Wasch- und Spülflüssigkeit so eingegeben, dass das jeweils im Augenblick unten in der Trommel liegende Textilgut durchschnittlich weniger als zu 30% eintaucht.

Wasch- und Spülflüssigkeit kann aber auch durch mindestens eine in die Trommel kontinuierlich oder in Intervallen spritzende Düse zugeführt werden, wobei laufend höchstens soviel eingespritzt wird, wie im wesentlichen durch die Textilien aufgesaugt wird.

Ein gutes Waschergebnis kann auch dadurch erzielt werden, dass die Trommel beim Schleudern so lange angetrieben wird, bis ca. 85% der von den Textilien aufgenommenen Flüssigkeit, abzüglich der in die Fasern aufgesaugten Quellflüssigkeit, abgeschleudert ist. Hierbei kann nach dem letzten Spülgang so geschleudert werden, dass mindestens 90% des im letzten Spülgang aufgenommenen Wassers, abzüglich des Quellwassers, entfernt wird.

Zur Begrenzung der Aufnahme von Quellflüssigkeit wird vorgeschlagen, dass die Trommel beim Beschicken der Maschine weniger als 3 min, beim Waschen höchstens 6 min und bei jedem Spülgang höchstens 4 min angetrieben wird.

Ferner wird vorgeschlagen, dass in der den Textilien zugeführten Waschflüssigkeit das Waschmittel mindestens zu 95% gelöst ist und die Konzentrationsunterschiede in der Waschflüssigkeit weniger als 10% betragen. Hierbei kann die Waschflüssigkeit eine gesättigte Waschmittellösung sein.

Vorzugsweise werden Wasch- und Spülflüssigkeit mit der höchsten, für die betreffende Textilienart verträglichen Temperatur eingesetzt.

Ausserdem kann die Temperatur der Flüssigkeit in der Trommel durch Zuführung von Wärmeenergie aufrechterhalten werden.

Nach einem weiteren Vorschlag der Erfindung werden die Textilien nach dem Schleudern, unter Ausnahme des letzten Trockenschleuderns, durch einen von aussen durch die Löcher der Trommel in diese gerichteten Wasserstrom vom Trommelmantel weggedrückt.

Vorzugsweise wird den Textilien zunächst 70 bis 80% der Flüssigkeit und die restliche nach einer Pause von mindestens 20 s zugeführt.

Die Trommelwaschmaschine zur Durchführung des Verfahrens, mit in einem Gehäuse angeordneter, mit unterschiedlichen Umlaufgeschwindigkeiten antreibbarer Trommel, einer Regelvorrichtung für den Wasch- und Spülflüssigkeitseinlauf und einer Vorrichtung zur allmählichen Steigerung der Umlaufgeschwindigkeit der Trommel beim Übergang vom Waschgang auf den Schleudergang ist dadurch gekennzeichnet, dass die Regelvorrichtung für den Flüssigkeitseinlauf so ausgelegt ist, dass die Wäsche zu nur etwa 45 bis 100% ihres Aufsaugvermögens befeuchtet wird.

Die Regelvorrichtung für den Flüssigkeitseinlauf kann aus einem unteren Zulauf und einem Badhöhenwächter bestehen, der in einer solchen Höhe angeordnet ist, dass nach Aufsaugen der in die Trommel gelangenden Flüssigkeit, deren Spiegel während der Wasch- und Spülgänge den Trommelboden tangiert, so dass die von der Wäsche laufend abgegebene Flüssigkeitsmenge der in die Trommel gelangenden Zulaufmenge etwa gleich ist.

Die Regelvorrichtung für den Flüssigkeitseinlauf kann aber auch aus mindestens einer in die Trommel gerichteten Sprühdüse bestehen sowie einer die Sprühdüse steuernden Messvorrichtung für die von der Wäsche ablaufende Flüssigkeitsmenge.

Nach einem weiteren Merkmal der Erfindung ist in der Abflussleitung der Waschmaschine ein Durchflussanzeiger angeordnet, der mit einer Programmschaltung derart gekoppelt ist, dass beim Schleudergang nach Abfluss der zu Beginn abgeschleuderten Flüssigkeit die Erhöhung der Schleudergeschwindigkeit bis zur erneuten Flüssigkeitsabgabe fortgesetzt wird.

Vorzugsweise ist die Trommel als mitnehmerrippenlose Trommel ausgebildet.

Gemäss einer weiteren vorzugsweisen Ausbildungsform ist der Trommelantrieb nicht reversierend ausgebildet.

Für den Einsatz in Waschstrassen ist die Trommel vorzugsweise als Durchladetrommel mit Belade- und Austragsöffnung an den einander gegenüberliegenden Stirnseiten der Trommel ausgebildet. Hierbei ist vorzugsweise die Beladeöffnung als sich zur Trommel konisch erweiterndes Rohr ausgebildet, das eine Hohlwelle für eine einseitige Trommellagerung bildet.

Ein weiteres Merkmal der Waschmaschine ist, dass sie einen sich in Trommeldrehrichtung verengenden Zwischenraum zwischen Trommel und Gehäuse aufweist. Diese Verengung kann durch exzentrische Anordnung der Trommel in einem zylindrischen Gehäuse gebildet sein, wobei vorzugsweise das Maximum der Verengung in Trommeldrehrichtung hinter dem höchsten Punkt der Trommel liegt. Ferner kann im Bereich des Eingangs des sich verengenden Zwischenraums ein Wassereinlauf vorgesehen sein.

Gemäss einem weiteren Vorschlag ist die Waschmaschine mit einem Unwuchtwächter versehen, der mit einem Ausschalter des Motors verbunden ist.

In weiterer Ausbildung der Erfindung wird vor- .geschlagen, dass die Stirnflächen der Trommel entsprechend der Form der Rotationsfläche einer Kettenlinie um die Trommelachse gewölbt sind, wobei die Höhe der Wölbung der Stirnflächen etwa ¹/₆ des Durchmessers der Trommel beträgt.

Ferner können die Strinflächen der Trommel durch ein zylindrisches Mittelteil verbunden sein, dessen Breite vorzugsweise etwa ¼ der Wölbungshöhe der Stirnseiten entspricht. Hierbei kann nur das zylindrische Mittelteil Perforationen aufweisen.

Das erfindungsgemässe Verfahren geht von der Erkenntnis aus, dass sich die Schwierigkeiten beim Mischen von Flüssigkeiten unterschiedlichen spezifischen Gewichts unter dem Einfluss von Kapillarwirkungen wesentlich erhöhen und den Einsatz erheblicher Mengen kinetischer Energie erforderlich machen.

Bei textilen Gebilden sind dreierlei Kapillarräume zu unterscheiden: erstens die Maschen des Gewebes und der äusseren offenen Spalte zwischen den Fasern der Fäden des Gewebes, zweitens die Faserzwischenräume im Inneren der Fäden und drittens die Kapillaren der Fasern selbst, in die Flüssigkeit eindringen und diese zum Quellen bringen kann.

Beim Waschen von Textilien findet ein Austausch der Wasch- bzw. Spülflüssigkeiten hauptsächlich an der Oberfläche und in den Falten der Textilien statt. Da jedoch Schmutz auch in die erstgenannten Kapillarräume eindringt, gelegentlich auch i.n die der zweiten Art, ergeben sich die oben erwähnten Schwierigkeiten.

Andererseits ist es bekannt, dass Textilien, mit Ausnahme z.B. imprägnierter oder besonders fest gewebter Stücke, wie Teppiche, Flüssigkeit im Laufe kürzester Zeit bis zu 200 oder 300% ihres Gewichts aufsaugen. Wenn es gelingt, Flüssigkeit aus den erstgenannten Kapillarräumen zu entfernen, um sie durch neue zu ersetzen, kann auf Misch- und Diffusionsvorgänge weitgehend verzichtet werden.

Es wurde gefunden, dass unter den üblichen, in einer Schleudermaschine herrschenden Bedingungen nur die freie und in den Falten der Wäsche befindliche Flüssigkeit entfernt werden kann. Will man auch den erstgenannten Kapillarräumen wesentliche Teile der Flüssigkeit entziehen, müssen weit höhere Schleudergeschwindigkeiten verwendet werden, die jedoch durch Verminderung der Oberflächenspannung der Flüssigkeit, z.B. durch Zusatz von Detergenzien und Verwendung höherer Temperaturen herabgesetzt werden können.

Hieraus ergeben sich für ein Waschverfahren die folgenden Konsequenzen:
1. Die erstgenannten Kapillarräume sind von Anfang an mit Waschlauge zu besetzen, wobei durch eine homogene Waschlauge die gesamte Waschmitteldosierung hier eingebracht werden soll.
2. Nach dem Waschgang ist ein Schleudergang unerlässlich.
3. Fürdie Spülgänge ist wasser von etwa gleicher Temperatur wie für den Waschgang zu verwen - den. Detergenzien sind, falls nicht schon im Waschmittel enthalten, zuzusetzen.
4. Eine freie Wasch- oder Spülflüssigkeit ist nicht erforderlich.
5. Die Quellflüssigkeit nimmt am Waschvorgang nichtteil, muss aber mitgeschleppt werden. Der Waschzyklus sollte daher so kurz wie möglich sein.

Ein optimales Waschverfahren der erfindungsgemässen Art ergibt sich daher, wenn man eine konzentrierte oder gar gesättigte Waschlauge zubereitet, und mit dieser die Textilien in einer Menge beaufschlagt, die zwischen 45 und 100% ihres Aufsaugvermögens beträgt. Sehr gute Waschergebnisse wurden bei nur 60% erzielt und diese Ergebnisse lassen sich nicht durch eine höhere Flüssigkeitszufuhr verbessern. Die Grösse dieser möglichen aufzusaugenden Flüssigkeitsmenge schwankt bei den einzelnen Textilarten stark und lässt sich durch Versuche leicht bestimmen. Das Verfahren wird nicht gestört, wenn verschiedene Textilarten in der Wäsche gemischt sind und das Mischungsverhältnis schwankt, weil in jedem Fall beim Anstreben eines mittleren Wertes immer noch ein zwischen 45 und 100% liegender Wert erhalten wird. Hierbei kann auf zweierlei Weise verfahren werden. Man kann soviel Waschflüssigkeit in den Laugenbehälter einbringen, dass in der Trommel ein geringer Flüssigkeitsstand aufrechterhalten wird, der laufend von den dann vereinzelt eingegebenen Textilien aufgenommen wird, bis der gewünschte Benetzungsgrad erreicht ist. Zur Vergleichmässigung des Benetzungsgrades muss die Wäsche gleichzeitig in der Trommel bewegt werden, jedoch nicht so stark, dass ein Teil der aufgenommenen Flüssigkeitwiederabfliesst. Eine Trommelgeschwindigkeit, bei der am Trommelmantel eine Zentrifugalbeschleunigung von 0,2 bis 0,6 g auftritt, hat sich als vorteilhaft erwiesen.

Der Flüssigkeitsspiegel in der Trommel sollte so hoch sein, dass die im Augenblick unten in der Trommel liegenden Stücke durchschnittlich weniger als zu 30% eintauchen und der Beschickungsvorgang sollte nicht länger als 3 min dauern.

Man kann aber auch die Waschflüssigkeit auf die in der Trommel befindliche gesamte trockene Charge durch mindestens eine in die Trommel kontinuierlich oder in Intervallen spritzende Düse aufsprühen, wobei wiederum die Trommel zu bewegen ist und laufend höchstens soviel eingespritzt wird, wie im wesentlichen durch die Textilien aufgesaugt wird. Eventuell abfliessende Flüssigkeitsmengen müssen den Textilien wieder zugeführt werden, damit der erforderliche Benetzungsgrad erreicht wird.

Im ersten Falle befindet sich nach vollendeter Beschickung in der Trommel, im zweiten auch im Laugenbehälter keine freie Flüssigkeit. Die zur Reinigung erforderliche Waschmittelmenge muss daher in dem von den Textilien aufgesaugten Teil der Waschflüssigkeit enthalten sein. Diese besteht daher aus konzentrierter oder gar gesättigter Waschmittellösung. Auf die Beschickung der Trommel folgt ein konventioneller Waschgang mit einer Drehgeschwindigkeit der Trommel, bei der am Trommelmantel eine Zentrifugalbeschleunigung zwischen 0,4 und 0,95 g auftritt. Dabei wird, soweit nicht schon bei der Beschickung geschehen, die Benetzung der Textilien vergleichmässigt, der Schmutz gelöst und die Waschflüssigkeit in den Kapillaren bewegt. Der Waschgang sollte aber nicht länger als 6 min dauern, um das Quellen der Fasern zu begrenzen. Ferner sollte die höchste, für die betreffende Textilienart verträgliche Temperatur verwendet werden, zu deren Aufrechterhaltung im Hinblick auf die geringe oder fehlende Waschflüssigkeit ein Nachheizen z.B. durch Einblasen von Heissdampf zweckmässig ist.

Da beim erfindungsgemässen Verfahren hohe Schleudergeschwindigkeiten von bis zu 350 g erforderlich sein können, ist bei Einleitung des Schleuderganges besondere Sorgfalt auf ein gleichmässiges Verteilen und Anlegen der Wäsche an die Trommelwand zu verwenden, um Unwuchten zu vermeiden.

Die Schleudergeschwindigkeit ist materialabhängig. Es ist leicht einzusehen, dass sie für schwere Baumwollware bedeutend höher sein muss als z.B. für lockere Polyesterware. Ausserdem hängt sie von der Flüssigkeitstemperatur und deren Detergenziengehalt ab. Es kann angenommen werden, dass ein ausreichender Entwässerungsgrad erreicht ist, wenn ca. 85% der von den Textilien aufgenommenen Flüssigkeitsmenge, abzüglich der in die Fasern gesaugten Quellflüssigkeit, abgeschleudert ist. Beim Endschleudern kann diese Menge auch 90% und mehr betragen. In der Praxis bedarf es jedoch einer grossen Erfahrung, den Entwässerungsgrad durch Augenschein festzustellen. Entsprechende Messungen sind umständlich und zeitaufwendig.

Da jedoch die freie Flüssigkeit und das Oberflächenwasser bereits bei einer mässigen Schleudergeschwindigkeit abfliesst und es zum Entfernen des Wassers aus den Gewebemaschen einer deutlich gesteigerten Geschwindigkeit bedarf, kann beobachtet werden, dass nach Abfluss des Oberflächenwassers nach einer Pause plötzlich wieder eine geringere Menge Flüssigkeit abfliesst. Diese Erscheinung ist auch zu beobachten, wenn von vornherein mit der erforderlichen hohen Geschwindigkeit geschleudert wird. Es zeigt sich somit, dass zum Abschleudern von Flüssigkeit aus den Gewebemaschen eine gewisse Mindestgeschwindigkeit notwendig ist. Ebenso ist zum Entfernen der Flüssigkeit aus den Spalten zwischen den Fasern im Inneren der Fäden eine andere, höhere kritische Geschwindigkeit erforderlich, deren Verwendung für den gegebenen Zweck jedoch unwirtschaftlich wäre.

Die anschliessenden Spülgänge sind analog dem Waschgang durchzuführen, wobei beim Eingeben des Spülwassers wie bei der Beschickung der Trommel verfahren wird, die Wäsche jedoch selbstverständlich in der Trommel verbleibt. Das Wasser soll etwa die gleiche Temperatur haben wie die Waschflüssigkeit. Ausserdem wird dadurch, dass man nur bis zu 85% des von den Textilien aufgenommenen Wassers entfernt, ein Teil der Detergenzien in das nächste Bad verschleppt, so dass deren weitere Zugabe nicht erforderlich ist. Ein Spülgang sollte etwa 4 min nicht überschreiten.

Wegen der hohen Schleudergeschwindigkeiten bildet sich an der Trommelwand ein fester Wäschering, der nur schwer von der Wand zu lösen ist. Durch Beaufschlagung mindestens eines Teiles des Trommelmantels mit Druckflüssigkeit, beispielsweise durch Erzeugen eines Staues zwischen Trommelmantel und Laugenbehälter, kann der Ring von der Wand abgedrückt und zugleich die Trommel gebremst werden. Nach dem Endschleudern kann auf diese Massnahme verzichtet werden, jedoch besteht hierfür nicht unbedingt eine Notwendigkeit, da die so eintretende Wiederbefeuchtung begrenzt ist, wenn der Vorgang rechtzeitig unterbrochen wird.

Nachstehend wird die Erfindung unter Bezug auf Zeichnungen näher erläutert. Es zeigt:
Fig. 1 einen Längsschnitt durch eine Ausführungsform der erfindungsgemässen Trommelwaschmaschine;
Fig. 2 einen Querschnitt durch Trommel und Gehäuse der Waschmaschine nach Fig. 1;
Fig. 3 eine weitere Ausführungsform der Trommelwaschmaschine, und
Fig. 4 die Form der Trommel gemäss der Waschmaschine nach Fig. 3.

Die Trommelwaschmaschine nach Fig. 1 besteht aus einem Gehäuse 11, dessen unterer Teil als Behälterwanne 12 für Wasser oder Waschflüssigkeit dient. Im Gehäuse 11 befindet sich eine drehbare, an der Mantelfläche gelochte Trommel 13. Diese weist an einer Seite eine konische Hohlwelle 14 auf, die an der Aussenseite der Maschine ihren kleinsten Durchmesser hat. Zwischen der Hohlwelle 14 und dem Gehäuse sind Lager 15 angeordnet, in denen die Trommel 13 einseitig gelagert ist. Die Hohlwelle 14 und somit auch die Trommel 13 wird über die Riemenscheibe 16 und den Treibriemen 17 vom Antriebsmotor 18 angetrieben. Der Motor 18 ist über eine Antriebskonsole 19 fest mit dem Gehäuse 11 der Waschmaschine verbunden. Die gesamte Waschmaschine ist um den Drehpunkt 20 etwas kippbar. Die Kippbewegung wird durch den Antrieb 21, der z.B. hydraulisch, pneumatisch oder elektrisch sein kann, vorgenommen. Wasser wird der Behälterwanne 12 des Gehäuses 11 durch den Zulauf 22 zugeführt. Durch das mit dem Badhöhenwächter 24 verbundene Magnetventil 23 wird der Flüssigkeitsspiegel genau auf den Sollstand 26 einreguliert. Die Waschlauge wird in ähnlicher Weise durch eine nicht gezeigte Leitung in die Behälterwanne 12 des Gehäuses 11 eingeleitet. Spülwasser und Waschflüssigkeit fliessen, sobald sie nicht mehr benötigt werden, über das Entleerungsventil 25 ab. Die Wäschestücke 28 werden über die Transportvorrichtung 29 und die Rutsche 27 vollautomatisch vereinzelt in die Trommel 13 befördert. Die Rutsche ist mit Hilfe des Antriebs 43 im Gelenk 44 zur Beladeöffnung 40 schwenkbar.

Beim Einfüllen der Wäsche ist nur der Deckel 30 (falls vorhanden) geöffnet und der Deckel 32 der Austragsöffnung 31 geschlossen.

Die Waschmaschine weist eine Programmschaltung 34 auf, die in geeigneter Weise mit den Steuer- und Regelelementen der Waschmaschine verbunden ist. Ferner ist eine Vorrichtung zur allmählichen Steigerung der Umlaufgeschwindigkeit der Trommel 13 beim Übergang vom Waschgang auf den Schleudergang, z.B. ein Vorwiderstand 36 im Schaltkreis des Motors 18 vorgesehen. Austragsseitig ist eine Rutsche 45 und eine Abtransportvorrichtung, z.B. ein Bandförderer 33 angeordnet.

In der Abflussleitung 35 der Trommel 13 ist ein Durchflussanzeiger 49 angeordnet, der bei Auftreten eines Flüssigkeitsablaufs ein Signal an die Programmschaltung 34 gibt.

Die Waschmaschine kann ferner ein Heizaggregat mit Heizrohren 42 und einen Unwuchtwächter 47 aufweisen. Die Trommel 13 ist im Gehäuse 11 exzentrisch angeordnet. Hierbei liegt die Gehäuseachse 46 parallel versetzt zur Drehachse 41 der Trommel 13, so dass der Zwischenraum zwischen Trommel 13 und Gehäuse 11 in seinem oberen Bereich eine Verengung aufweist, dessen Maximum 39 in Drehrichtung 37 der Trommel hinter dem höchsten Trommelpunkt liegt. Am Eingang der Verengung ist ein Wassereinlauf 38 vorgesehen, der vorzugsweise tangential in den Zwischenraum mündet.

Die Waschmaschine gemäss Fig. 3 unterscheidet sich dadurch, dass der Flüssigkeitszulauf als Sprühdüse 52 ausgebildet und im Deckel 32 angeordnet ist und dass in der Abflussleitung 35 ausser einem Durchflussanzeiger auch eine Messvorrichtung 48 für die von der Wäsche ablaufende Flüssigkeitsmenge vorhanden ist, die mit dem Durchflussanzeiger kombiniert oder eine besondere Ausführungsform des Durchflussanzeigers 49 sein kann. Die Stirnflächen dieser Trommel 13 haben die Form der Rotationsfläche einer Kettenlinie um die Achse 41. Zwischen den Stirnflächen befindet sich ein zylindrisches Mittelteil 50, das allein Perforationen aufweist. Als vorteilhaft hat sich eine Bauform erwiesen, bei der die Höhe der Wölbung der Stirnflächen etwa % des Durchmessers der Trommel und die Breite des zylindrischen Mittelteils etwa ¼ der Wölbungshöhe der Stirnseiten entspricht.

Wie eingangs erwähnt, ist die Waschmaschine zur Verwendung für ein neues Waschverfahren gedacht, bei dem die Menge der gebundenen Flüssigkeit geringer ist, als von der Wäsche maximal aufgesaugt werden kann. Zum Lösen des Schmutzes ist ein Einbringen der Waschflüssigkeit in den fasernahen Bereich und die Gewebemaschen ausreichend. In der Praxis wird man allein schon deswegen eine grössere als die benötigte Flüssigkeitsmenge einbringen, weil ein Teil des Wassers von der Faser als Quellwasser aufgenommen wird und am weiteren Verfahren nicht teilnimmt.

Aus diesem Grunde ist der Badhöhenwächter 24 in einer Höhe angeordnet, dass in der Trommel sich nur eine entsprechende, von der Wäsche laufend aufzunehmende Flüssigkeitsmenge befindet. Zur Erzielung einer gleichmässigen Benetzung gibt man die Wäsche bei bewegter Trommel vereinzelt ein, wobei die Trommel mit einer Geschwindigkeit, bei der am Trommelmantel eine Zentrifugalbeschleunigung von etwa 0,3 bis 0,8 g auftritt, bewegt wird. Während des Waschvorgangs bei einer Trommelgeschwindigkeit von 0,4 bis 0,95 g stellt sich im Gehäuse ein Flüssigkeitsspiegel ein, der den Trommelboden in etwa tangiert, sodass die von der Wäsche beim Herabfallen auf die Trommelwand geringfügig abgegebene Flüssigkeitsmenge der in die Trommel gelangenden Zulaufmenge etwa gleich ist. In der Praxis berührt der Flüssigkeitsspiegel die Trommel über eine Fläche, da ein Teil der Flüssigkeit durch die Trommelbewegung am Trommelmantel mitgerissen wird.

In der Ausführungsform gemäss Fig. 3 erfolgt die Benetzung der Wäsche durch eine in die Trommel gerichtete Sprühdüse 52, wobei zu beachten ist, dass im Falle einer kleinen Wäschecharge die Wäsche unter Umständen nicht die gesamte, abgemessene Flüssigkeitsmenge aufnimmt, sondern diese in die Wanne 12 abfliesst. Da hier ohne freie Flüssigkeit gearbeitet werden soll, muss die Flüssigkeitseingabe gedrosselt oder die abgelaufene Menge gemessen und eine entsprechende zusätzliche Menge über die Sprühdüse 52 eingegeben werden. Das geschieht durch die Messvorrichtung 48, die über die Programmschaltung 34 und das Ventil 23 die Sprühdüse 52 steuert.

Die Erzielung der erforderlichen hohen Schleudergeschwindigkeit hat zur Voraussetzung, dass ein sehr exaktes Anlegen der Wäsche am Trommelumfang erzielt werden muss, um das Auftreten auch geringer Unwuchten zu vermeiden.

Das bedeutet, dass der Übergang von Waschgeschwindigkeit auf Schleudergeschwindigkeit verlangsamt erfolgen muss, was beispielsweise durch den Vorwiderstand 36 bewirkt werden kann. Nach erfolgtem Anlegen der Wäsche ist eine beschleunigte Erhöhung der Umlaufgeschwindigkeit möglich.

Das Erreichen der erforderlichen Schleudergeschwindigkeit lässt sich daran erkennen, dass nach Ablaufen der zu Anfang des Schleudervorgangs austretenden Flüssigkeitsmenge der Flüssigkeitsabfluss aufhört und erst bei höherer Geschwindigkeit schwallartig wieder einsetzt. Eine weitere Erhöhung der Schleudergeschwindigkeit ist dann nicht notwendig. Dieser Zeitpunkt kann z.B. mit Hilfe des Durchflussanzeigers 49 erkannt werden, der entweder neben der Messvorrichtung 48 in der Abflussleitung 35 eingebaut oder mit der Messvorrichtung 48 zu einem kombinierten Gerät vereinigt sein kann. So kann z.B. der Durchflussanzeiger 49 eine in der Abflussleitung 35 eingebaute Klappe sein, die vorzugsweise kleiner als der lichte Querschnitt der Leitung ist und die an ihrem freien Ende einen Schwimmkörper aufweist. Sie wird in ihrer Ruhestellung z.B. durch eine Federkraft gehalten, die zu überwinden ist, um sie aus dieser Lage nach oben oder nach unten zu schwenken. Sammelt sich eine Flüssigkeitsmenge in dem über dem Ventil 25 gelegenen Teil der Abflussleitung an, wird die Klappe angehoben. Abfliessende Flüssigkeit drückt sie nach unten. Aus den Bewegungen können entsprechende Signale abgeleitet und der Programmschaltung 34 zugeführt werden.

Nach dem Schleudern wird ein einfaches Ablösen der Wäsche von der Trommelwand erzielt, wenn man den zwischen der Trommel 13 und dem Gehäuse 11 vorhandenen Zwischenraum so ausbildet, dass er sich vorzugsweise im oberen Teil des Gehäuses in Drehrichtung verengt. Das kann durch entsprechende Einbauten oder aber durch exzentrische Aufhängung der Trommel erreicht werden, wobei die engste Stelle 39 des Zwischenraums in Drehrichtung hinter dem höchsten Trommelpunkt liegen sollte. Am Eingang dieser Verengung kann ein Wassereinlauf 38 vorgesehen sein, der vorzugsweise tangential in Richtung der Verengung in den Zwischenraum mündet. Nach Beendigung des Schleudergangs kann somit durch Wassereingabe sehr schnell ein Stau erzielt werden, durch den die Wäsche abgedrückt und die Trommel gebremst wird. Die Anordnung sollte so getroffen werden, dass die eingelaufene Wassermenge möglichst nicht grösser ist als die für den analog zum Waschgang verlaufenden Spülgang erforderliche Menge. Da die für den Spülgang benötigte Wassermenge nicht grösser, sondern wegen des noch vorhandenen Quellwassers und der Restflüssigkeit des vorherigen Waschgangs eher kleiner ist als die für den Waschgang erforderliche Flüssigkeitsmenge, bedarf es keiner Veränderung des Flüssigkeitsstandes oder der einzugebenden Spülwassermenge, nur dass die durch den Wassereinlauf 38 eingegebene Wassermenge zu berücksichtigen ist.

Für Textilarten, die die Verwendung heissen Wassers ausschliessen, ist mindestens beim Endschleudern eine hohe Trommelgeschwindigkeit nicht zu vermeiden. Es ist daher ein sehr gleichmässiges Anlegen der Wäsche an die Trommelwand erforderlich, wozu die Ausbildung derTrommel ohne Mitnehmerrippen vorteilhaft ist. Dass die Wäsche trotzdem während des Waschgangs von der Trommelwand mitgenommen wird und nicht etwa nach leichtem Anheben zurückrutscht, liegt am geringen oder fehlenden Flüssigkeitsstand in der Trommel. Ein Reversieren der Trommel ist bei dem geschilderten Verfahren nicht notwendig und würde lediglich den Wasch- oder Spülgang stören und verlängern.

Ein besonders exaktes Anlegen der Wäsche wird erzielt, wenn die Trommel die Form des Rotationskörpers einer Kettenlinie um die Trommelachse hat. Hierbei kann im Bereich der quer zur Trommelachse verlaufenden Symmetrieebene ein zylindrisches Mittelteil vorhanden sein, an das sich die gewölbten Stirnflächen der Trommel anschliessen. Hierbei ist die Kettenlinie die Umhüllende zweier einander berührender Kreise mit einem Radienverhältnis von 1:2 und die Breite des zylindrischen Mittelteils entspricht etwa dem halben Radius des kleinen Kreises (Fig. 4). Vorzugsweise sind Perforationen 51 lediglich im zylindrischen Mittelteil 50, auf jeden Fall lediglich im Bereich des grössten Trommeldurchmessers vorgesehen. Überraschenderweise wird so eine optimale Ausnutzung der kinetischen Energie bei den Wasch- und Spülgängen und ein besonders gleichmässiges Anlegen der Wäsche an die Trommelwand erreicht.

Da die eingesetzte Flüssigkeitsmenge gering ist, kann eine zusätzliche Wärmezufuhr, insbesondere während des Waschgangs, notwendig sein. Das kann beispielsweise durch im Gehäuse angeordnete Dampfrohre 42 geschehen. Ist keine freie Flüssigkeit vorhanden, sind anderweitige Massnahmen, wie Einblasen von Dampf oder Heissluft oder dergleichen erforderlich.

Die Programmschaltung 34 der Waschmaschine muss entsprechend dem Verfahrensverlauf ausgelegt sein und insbesondere einen Schleudergang direkt nach dem Waschgang vorsehen.

Das Anlegen der Wäsche am Trommelmantel erfolgt derart gleichmässig, dass eine gefederte Aufhängung der Trommel oder des Gehäuses nicht notwendig ist und der Unwuchtwächter 47 lediglich eine Sicherheitsvorkehrung darstellt.

Mit dieser Maschine kann nach dem erfindungsgemässen Verfahren z.B. stark verschmutzte baumwollene Industriewäsche mit einem durchschnittlichen Verschmutzungsgrad von 15% Schmutz mit allen Nebenzeiten, wie z.B. Wassereinlaufzeiten, Wasserablaufzeiten mit 3 Spülgängen und einem Waschgang in insgesamt weniger als 28 min überraschend sauber gewaschen werden.

Natürlich ist eine Beschränkung auf einen einzigen Waschgang und die Verwendung eines Minimums an Wasch- und Spülflüssigkeit kein in jedem Falle notwendiges Merkmal der Erfindung. Die Erfindung ist auch vorteilhaft für Waschvorgänge bei der Ausrüstung und beim Bleichen und Färben von Textilien einsetzbar, wo eine Behandlung bereits gequollener Materialien notwendig ist. Ebenso ist der Einsatz des Verfahrens in analoger Weise auch in der Chemisch-Reinigung mit entsprechenden Reinigungsflüssigkeiten möglich. Selbstverständlich können auch Leder, Felle, Garne und dergleichen entsprechend behandelt werden.

## Patentansprüche

1. Verfahren zum Waschen von Textilien in einer Trommelwaschmaschine mit waagerecht gelagerter Trommel, bei der die Trommel während der Wasch- und Spülgänge mit einer Drehgeschwindigkeit angetrieben wird, bei der am Trommelmantel eine Zentrifugalbeschleunigung zwischen 0,4 und 0,95 g auftritt, so dass die Textilien wiederholt angehoben werden und in einer Flugbahn auf den unteren Teil der Trommel herabfallen und zwischen den Wasch- und Spülgängen sowie nach dem letzten Spülgang geschleudert werden, dadurch gekennzeichnet, dass beim Beschicken der Maschine die Trommel mit einer Drehgeschwindigkeit umläuft, bei der am Trommelmantel eine Zentrifugalbeschleunigung von 0,2 bis 0,6 g auftritt, und laufend Waschflüssigkeitalsvorbereitete Waschlauge zugeführt wird, bis alle Textilien mit einer Waschflüssigkeitsmenge benetzt sind, die zwischen 45 und 100% der Menge beträgt, die die Textilien maximal aufsaugen können, dass anschliessend an den Waschgang die Trommel bei einer so hohen Schleudergeschwindigkeit so lange angetrieben wird, bis nach Abschleudern einer ersten Menge Waschflüssigkeit und einer eintretenden Abflusspause, erneut eine zweite Flüssigkeitsmenge abgeschleudert ist, dass beim anschliessenden Spülgang Wasser in gleicher Weise wie die Waschflüssigkeit für das Waschen zugeführt wird und die Trommel mit der gleichen Drehzahl wie beim Waschen angetrieben wird, dass vor jedem gegebenenfalls anschliessenden weiteren Spülgang in gleicher Weise wie nach dem Waschen geschleudert wird.

2. Verfahren nach Anspruch 1, dadurch gekennzeichnet, dass Waschflüssigkeit und Spülflüssigkeit derart zugesetzt werden, dass das sich jeweils unten in der Trommel befindende Textilgut durchschnittlich weniger als zu 30% eintaucht.

3. Verfahren nach Anspruch 1, dadurch gekennzeichnet, dass Waschflüssigkeit und Spülflüssigkeit durch mindestens eine in die Trommel kontinuierlich oder in Intervallen spritzende Düse zugeführt werden, und dass laufend höchstenssoviel eingespritzt wird, wie im wesentlichen durch die Textilien aufgesaugt wird.

4. Verfahren nach einem der Ansprüche 1 bis 3, dadurch gekennzeichnet, dass die Trommel beim Schleudern so lange angetrieben wird, bis ca. 85% der von den Textilien aufgenommenen Flüssigkeitsmenge, abzüglich der in die Fasern gesaugten Quellflüssigkeit abgeschleudert ist.

5. Verfahren nach einem der Ansprüche 1 bis 4, dadurch gekennzeichnet, dass nach dem letzten Spülgang so geschleudert wird, dass mindestens 90% des im letzten Spülgang aufgenommenen Wassers, abzüglich der Quellflüssigkeit, entfernt wird.

6. Verfahren nach einem der Ansprüche 1 bis 5, dadurch gekennzeichnet, dass die Trommel beim Beschicken der Maschine weniger als 3 min angetrieben wird.

7. Verfahren nach einem der Ansprüche 1 bis 6, dadurch gekennzeichnet, dass die Trommel beim Waschen höchstens 6 min angetrieben wird.

8. Verfahren nach einem der Ansprüche 1 bis 7, dadurch gekennzeichnet, dass die Trommel pro Spülgang höchstens 4 min angetrieben wird.

9. Verfahren nach einem der Ansprüche 1 bis 8, dadurch gekennzeichnet, dass in der den Textilien zugeführten Waschflüssigkeit das Waschmittel mindestens zu 95% gelöst ist und die Konzentrationsunterschiede in der Waschflüssigkeit weniger als 10% betragen.

10. Verfahren nach Anspruch 9, dadurch gekennzeichnet, dass die Waschflüssigkeit eine gesättigte Waschmittellösung ist.

11. Verfahren nach einem der Ansprüche 1 bis 10, dadurch gekennzeichnet, dass Waschflüssigkeit und Spülwasser mit der höchsten, für die betreffende Textilienart verträglichen Temperatur eingesetzt werden.

12. Verfahren nach einem der Ansprüche 1 bis 11, dadurch gekennzeichnet, dass die Textilien nach dem Schleudern, unter Ausnahme des letzten Trockenschleuderns, durch einen von aussen durch die Löcher der Trommel in diese gerichteten Wasserstrom vom Trommelmantel weggedrückt werden.

13. Verfahren nach einem der Ansprüche 1 bis 12, dadurch gekennzeichnet, dass den Textilien zunächst70 bis 80% der Wasch- bzw. Spülflüssigkeitsmenge zugeführt wird und der Rest nach einer Pause von mindestens 20 s.

14. Trommelwaschmaschinezur Durchführung des Verfahrens nach den Ansprüchen 1 bis 13, mit in einem Gehäuse (11) angeordneter, mit unterschiedlichen Umlaufgeschwindigkeiten antreibbarer Trommel (13), einer Regelvorrichtung (22, 23, 24) für den Flüssigkeitseinlauf und einer Vorrichtung zur allmählichen Steigerung der Umlaufgeschwindigkeit (34, 36, 47) der Trommel beim Übergang vom Waschgang auf den Schleudergang, dadurch gekennzeichnet, dass die Regelvorrichtung für den Wasch- bzw. Spülflüssigkeitseinlauf so ausgelegt ist, dass die Wäsche zu nur etwa 45 bis 100% ihres Aufsaugvermögens befeuchtet wird.

15. Trommelwaschmaschine nach Anspruch 14, dadurch gekennzeichnet, dass die Regelvorrichtung für den Wasch- bzw. Spülflüssigkeitseinlauf aus einem unteren Zulauf (22) und einem Badhöhenwächter (24) besteht, der in einer solchen Höhe angeordnet ist, dass nach Aufsaugen der in die Trommel (13) gelangenden Flüssigkeit deren Spiegel während des Wasch- oder Spülgangs den Trommelboden tangiert, so dass die von der Wäsche laufend abgegebene Flüssigkeitsmenge der in die Trommel gelangenden Zulaufmenge etwa gleich ist.

16. Trommelwaschmaschine nach Anspruch 14, dadurch gekennzeichnet, dass die Regelvorrichtung für den Wasch- bzw. Spülflüssigkeitseinlauf aus mindestens einer in die Trommel (13) gerichteten Sprühdüse (52) besteht sowie einer die Sprühdüse (52) steuernden Messvorrichtung (48) für die von der Wäsche ablaufenden Flüssigkeitsmenge.

17. Trommelwaschmaschine nach einem der Ansprüche 14 bis 16, dadurch gekennzeichnet, dass in deren Abflussleitung (35) ein Durchflussanzeiger (49) angeordnet ist, der mit einer Programmschaltung (34) derart gekoppelt ist, dass beim Schleudergang nach Abfluss der zu Beginn abgeschleuderten Flüssigkeit die Erhöhung der Schleudergeschwindigkeit bis zur erneuten Flüssigkeitsabgabe fortgesetzt wird.

18. Trommelwaschmaschine nach einem der Ansprüche 14 bis 17, dadurch gekennzeichnet, dass die Trommel (13) als mitnehmerrippenlose Trommel ausgebildet ist.

19. Trommelwaschmaschine nach einem der Ansprüche 14 bis 18, dadurch gekennzeichnet, dass der Trommelantrieb (18) nicht reversierend ausgebildet ist.

20. Trommelwaschmaschine nach den Ansprüchen 14 bis 19, dadurch gekennzeichnet, dass sie als Durchladetrommel (13) mit Belade- und Austragsöffnung (40, 31) an den einander gegenüberliegenden Stirnseiten der Trommel ausgebildet ist.

21. Trommelwaschmaschine nach Anspruch 20, dadurch gekennzeichnet, dass die Beladeöffnung (40) als sich zur Trommel (13) konisch erweiterndes Rohr ausgebildet ist, das eine Hohlwelle (14) für eine einseitige Trommellagerung bildet.

22. Trommelwaschmaschine nach einem der Ansprüche 14 bis 21, dadurch gekennzeichnet, dass sie einen sich in Trommeldrehrichtung verengenden Zwischenraum zwischen Trommel (13) und Gehäuse (11) aufweist.

23. Trommelwaschmaschine nach Anspruch 22, dadurch gekennzeichnet, dass die Verengung durch exzentrische Anordnung der Trommel (13) in einem zylindrischen Gehäuse (11) gebildet ist.

24. Trommelwaschmaschine nach Anspruch 22, dadurch gekennzeichnet, dass das Maximum der Verengung (39) in Trommeldrehrichtung (37) hinter dem höchsten Punkt der Trommel (13) liegt.

25. Trommelwaschmaschine nach einem der Ansprüche 22 bis 24, dadurch gekennzeichnet, dass im Bereich des Eingangs des sich verengenden Zwischenraums ein Wassereinlauf (38) vorgesehen ist.

26. Trommelwaschmaschine nach einem der Ansprüche 14 bis 25, dadurch gekennzeichnet, dass sie mit einem Unwuchtwächter (47) versehen ist, der mit einem Ausschalter des Motors (18) verbunden ist.

27. Trommelwaschmaschine nach einem der Ansprüche 14 bis 26, dadurch gekennzeichnet, dass die Stirnflächen der Trommel (13) entsprechend der Form der Rotationsfläche einer Kettenlinie um die Trommelachse (41) gewölbt sind, wobei die Höhe der Wölbung der Stirnflächen etwa % des Durchmessers der Trommel (13) beträgt.

28. Trommelwaschmaschine nach Anspruch 27, dadurch gekennzeichnet, dass die Stirnflächen der Trommel (13) durch ein zylindrisches Mittelteil (50) verbunden sind.

29. Trommelwaschmaschine nach Anspruch 28, dadurch gekennzeichnet, dass die Breite des zylindrischen Mittelteils (50) etwa % der Wölbungshöhe der Stirnflächen entspricht.

30. Trommelwaschmaschine nach einem der beiden Ansprüche 28 oder 29, dadurch gekennzeichnet, dass nur das zylindrische Mittelteil (50) Perforationen (51) aufweist.

## Claims

1. A method of washing textiles in a drum-type washing machine having a horizontally mounted drum which, during the washing and rinsing phases, is driven at a speed of rotation at which centrifugal acceleration of between 0.4 and 0.95 g occurs at the jacket of the drum so that the textiles are repeatedly lifted and fall along a trajectory on to the lower part of the drum and are spun between the washing and rinsing phases as well as after the last rinsing phase, characterized in that, during the loading of the machine, the drum turns at a speed of rotation at which centrifugal acceleration of 0.2 to 0.6 g occurs at the jacket of the drum, and washing liquid, in the form of a prepared washing liquor, is continually supplied until all the textiles are wetted by a quantity of washing liquid that amounts to between 45 and 100% of the maximum quantity that the textiles can absorb, in that, following the washing phase, the drum is driven at so high a spinning speed and for so long that, after the spinning off of a first quantity of washing liquid and a draining period that occurs, a second quantity of liquid is then spun off, in that, during the following rinsing phase, water is supplied in the same way as the liquid for the washing operation and the drum is driven at the same speed as in the washing operation, and in that prior to each further rinsing phase, spinning is carried out in the same way as it is following the washing operation.

2. A method according to claim 1, characterized in that the washing fluid and the rinsing fluid are added in such manner that, on average, less than 30% of the textile material, located each time at the bottom of the drum, is immersed.

3. A method according to claim 1, characterized in that the washing liquid and the rinsing liquid are supplied through at least one nozzle, which discharges into the drum continuously or at intervals, and in that such quantity of liquid is continually injected that is at most substantially equal to the quantity absorbed by the textiles.

4. A method according to any one of claims 1 to 3, characterized in that the drum is driven for so long during spinning that up to approximately 85% of the quantity of liquid absorbed by the textiles, minus the soak liquid sucked into the fibres, is spun off.

5. A method according to any one of claims 1 to 4, characterized in that, following the last rinsing phase, spinning is carried out in such manner that at least 90% of the water absorbed in the last rinsing phase, less the soak liquid, is removed.

6. A method according to any one of claims 1 to 5, characterized in that the drum is driven for less than 3 min during loading of the machine.

7. A method according to any one of claims 1 to 6, characterized in that the drum is driven for at most 6 min during washing.

8. A method according to any one of claims 1 to 7, characterized in that the drum is driven for at most 4 min for each rinsing phase.

9. A method according to any one of claims 1 to 8, characterized in that at least 95% of the washing agent is dissolved in the washing liquid supplied to the textiles and the differences in concentration in the washing liquid are less than 10%.

10. A method according to claim 9, characterized in that the washing liquid is a saturated washing agent solution.

11. A method according to any one of claims 1 to 10, characterized in that the washing liquid and the rinsing water have the highest temperature compatible with the type of textile concerned.

12. A method according to any one of claims 1 to 11, characterized in that following the spinning, but excepting the last dry-spinning, the textiles are pressed away from the jacket of the drum by a stream of water directed from the exterior into the drum through holes in the latter.

13. A method according to any one of claims 1 to 12, characterized in that first 70 to 80% of the quantity of washing and rinsing liquid is supplied to the textiles, and the remainder after a period of at least 20 s.

14. A drum-type washing machine for performing the method according to claims 1 to 13 and having a drum (13) which is arranged in a housing (11) and can be driven at different speeds of rotation, a device (22, 23, 24) for regulating the inflow of liquid, and a device (34, 36, 47) for gradually raising the speed of rotation of the drum during change-over from the washing phase to the spinning phase, characterized in that the device for regulating the flow of washing and rinsing liquid is so designed that the material to be washed is moistened only to an extent equal to approximately 45 to 100% of its absorption capacity.

15. A drum-type washing machine according to claim 14, characterized in that the device for regulating the inflow of the washing and rinsing liquid consists of a lower supply port (22) and a water-level monitor (24) which is arranged at such a height that, after the liquid passing into the drum (13) has been absorbed, its level is tangent to the bottom of the drum during the washing or rinsing phase, so that the quantity of liquid continuously released by the material being washed is roughly equal to the quantity supplied to the drum.

16. A drum-type washing machine according to claim 14, characterized in that the device for regulating the inflow of the washing and rinsing liquid consists of at least one spray nozzle (52) directed into the drum (13) and of a device (48) for measuring the quantity of liquid discharged from the material being washed, which measuring device controls the spray nozzle (52).

17. A drum-type washing machine according to any one of claims 14 to 16, characterized in that a flow indicator (49) is arranged in its discharge pipe (35), which flow indicator is connected to a programme circuit (34) in such mannerthat during the spinning phase and after the liquid, initially spun off, has drained away, the increase in the spinning speed is continued until the supply of liquid is renewed.

18. A drum-type washing machine according to anyone of claims 14 to 17, characterized in that the drum (13) is designed as a drum without entraining ribs.

19. A drum-type washing machine according to any one of claims 14 to 18, characterized in that its drive (18) is not reversible.

20. A drum-type washing machine according to claims 14 to 19, characterized in that it is designed as a pass-through drum (13) with a loading opening (40) and a discharge opening (31 ) at opposite faces of the drum.

21. A drum-type washing machine according to claim 20, characterized in that the loading opening (40) is designed as a tapered tube which widens towards the drum (13) and which forms a hollow shaft (14) for mounting the drum at only one of its ends.

22. A drum-type washing machine according to any one of claims 14 to 21, characterized in that it has a gap between the drum (13) and the housing (11), which gap narrows in the direction of rotation of the drum.

23. A drum-type washing machine according to claim 22, characterized in that the narrowing is achieved by arranging the drum (13) eccentrically in a cylindrical housing (11).

24. A drum-type washing machine according to claim 22, characterized in that the maximum narrowing (39) in the direction (37) of rotation of the drum is to the rear of the highest point on the drum (13).

25. A drum-type washing machine according to any one of claims 22 to 24, characterized in that a water inlet (38) is provided in the zone of the inlet to the narrowing space.

26. A drum-type washing machine according to any one of claims 14 to 25, characterized in that it is provided with an out-of-balance monitor (47) which is connected to a cut-out switch of the motor (18).

27. A drum-type washing machine according to any one of claims 14 to 26, characterized in that the faces of the drum (13) are domed in accordance with the shape of a surface of rotation of a catenary curve about the axis (41) of the drum, the height of the doming of the faces being approximately % ofthe diameter of the drum (13).

28. A drum-type washing machine according to claim 27, characterized in that the faces of the drum (13) are interconnected by a cylindrical median part (50).

29. A drum-type washing machine according to claim 28, characterized in that the width of the cylindrical median part (50) is approximately ¹/₄ of the height of the doming of the faces.

30. A drum-type washing machine according to claim 28 or 29, characterized in that only the cylindrical median part (50) has perforations (51).

## Revendications

1. Procédé pour le lavage de textiles dans une machine à laver à tambour munie d'un tambour monté à axe horizontal, dans laquelle le tambour est entraîné, pendant les phases de lavage et de rinçage, à une vitesse de rotation à laquelle il se manifeste, au niveau de la robe du tambour, une accélération centrifuge comprise entre 0,4 et 0,95 g, de sorte que, répétitivement, les textiles sont soulevés et retombent en une trajectoire de vol sur la partie inférieure du tambour et sont essorés entre les phases de lavage et de rinçage ainsi qu'après la dernière phase de rinçage, caractérisé en ce que, lors du chargement de la machine, le tambour tourne à une vitesse de rotation à laquelle il se manifeste, au niveau de la robe du tambour, une accélération centrifuge de 0,2 à 0,6 g, et du liquide de lavage présenté sous la forme d'une lessive préalablement préparée est acheminé continuellement jusqu'à ce que tous les textiles soient mouillés avec une quantité de liquide de lavage qui représente entre 45 et 100% de la quantité que les textiles peuvent absorber au maximum, en ce que, à la suite de la phase de lavage, le tambour est entraîné à une vitesse d'essorage suffisamment élevée et pendant assez longtemps pour que, après l'expression d'une première quantité de liquide de lavage et une pause de vidange intermédiaire, une deuxième quantité de liquide soit à nouveau exprimée, en ce que, lors de la phase de rinçage consécutif, de l'eau est acheminée de la même façon que le liquide de lavage pour le lavage et le tambour est entraîné à la même vitesse de rotation que dans le cas du lavage, et en ce que, avant chaque nouvelle phase de rinçage éventuellement consécutive, on essore de la même façon qu'après le lavage.

2. Procédé selon la revendication 1, caractérisé en ce que le liquide de lavage et le liquide de rinçage sont ajoutés de telle manière que la matière textile qui se trouve au moment considéré dans le bas du tambour soit immergée en moyenne à raison de moins de 30%.

3. Procédé selon la revendication 1, caractérisé en ce que le liquide de lavage et le liquide de rinçage sont introduits par au moins une buse qui projette dans le tambour, en continu ou par intervalles, et en ce que chaque liquide est injecté continuellement au maximum dans une quantité qui est sensiblement égale à celle qui est absorbée par les textiles.

4. Procédé selon l'une quelconque des revendications 1 à 3, caractérisé en ce que, lors de l'essorage, le tambour est entraîné jusqu'à ce qu'environ 85% de la quantité de liquide absorbée par les textiles, déduction faite du liquide de gonflement absorbé dans les fibres, soient exprimés par essorage.

5. Procédé selon l'une quelconque des revendications 1 à 4, caractérisé en ce que, après la dernière phase de rinçage, on essore de manière à exprimer au moins 90% de l'eau absorbée dans la dernière phase de rinçage, déduction faite du liquide de gonflement.

6. Procédé selon l'une quelconque des revendications 1 à 5, caractérisé en ce que, lors du chargement de la machine, le tambour est entraîné pendant moins de 3 min.

7. Procédé selon l'une quelconque des revendications 1 à 6, caractérisé en ce que, lors du lavage, le tambour est entraîné au maximum pendant 6 min.

8. Procédé selon l'une quelconque des revendications 1 à 7, caractérisé en ce que le tambour est entraîné au maximum pendant 4 min à chaque phase de rinçage.

9. Procédé selon l'une quelconque des revendications 1 à 8, caractérisé en ce que l'agent de lavage est dissous à raison d'au moins 95% dans le liquide de lavage amené aux textiles et que les différences de concentration dans le liquide de lavage s'élèvent à moins de 10%.

10. Procédé selon la revendication 9, caractérisé en ce que le liquide de lavage est une solution saturée d'agent de lavage.

11. Procédé selon l'une quelconque des revendications 1 à 10, caractérisé en ce que le liquide de lavage et l'eau de rinçage sont mis en oeuvre à la température la plus élevée qui puisse être admise pour la catégorie de textiles considérée.

12. Procédé selon l'une quelconque des revendications 1 à 11, caractérisé en ce que, après l'essorage, à l'exception du dernier essorage de séchage, les textiles sont repoussés de la robe du tambour par un courant d'eau dirigé de l'extérieur dans le tambour, à travers les trous du tambour.

13. Procédé selon l'une quelconque des revendications 1 à 12, caractérisé en ce qu'on achemine aux textiles tout d'abord 70 à 80% de la quantité de liquide de lavage ou de rinçage et le reste après une pause d'au moins 20 s.

14. Machine à laver à tambour pour la mise en oeuvre du procédé selon l'une quelconque des revendications 1 à 13, comprenant un tambour (13) monté dans un carter (11) et qui peut être entraîné à différentes vitesses de rotation, un dispositif de réglage (22, 23, 24) pour l'entrée du liquide et un dispositif servant à élever progressivement la vitesse de rotation (34, 36, 47) du tambour lors du passage de la phase de lavage à la phase d'essorage, caractérisée en ce que le dispositif de réglage pour l'entrée de liquide de lavage ou de rinçage est étudié de manière que le linge ne soit mouillé qu'à environ 45 à 100% de sa capacité d'absorption.

15. Machine à laver à tambour selon la revendication 14, caractérisée en ce que le dispositif de réglage pour l'entrée de liquide de lavage ou de rinçage est constitué par une entrée inférieure (22) et un capteur de niveau de bain (24) qui est disposé à une hauteur telle que, après l'absorption du liquide pénétrant dans le tambour (13), la surface libre de ce liquide soit tangente au fond du tambour pendant la phase de lavage ou de rinçage, de manière que la quantité de liquide qui est continuellement restituée par le linge soit à peu près égale à la quantité d'arrivée pénétrant dans le tambour.

16. Machine à laver à tambour selon la revendication 14, caractérisée en ce que le dispositif de réglage prévu pour l'introduction de liquide de lavage ou de rinçage est constitué par au moins une buse de pulvérisation (52) dirigée vers le tambour (13), ainsi qu'un dispositif de mesure (48) destiné à mesurer la quantité de liquide qui sort du linge, et qui commande la buse de pulvérisation (58).

17. Machine à laver à tambour selon l'une quelconque des revendications 14 à 16, caractérisée en ce que, dans la conduite de vidange (35) de cette machine, est disposé un indicateur de circulation (49) qui est couplé à un programmateur (34) de telle manière que, lors de la phase d'essorage, après la vidange du liquide exprimé au début, l'élévation de la vitesse d'essorage soit poursuivie jusqu'à ce qu'il se produise une nouvelle expression de liquide.

18. Machine à laver à tambour selon l'une quelconque des revendications 14 à 17, caractérisée en ce que le tambour (13) est constitué par un tambour dépourvu de côtes d'entraînement.

19. Machine à laver à tambour selon l'une quelconque des revendications 14 à 18, caractérisée en ce que l'entraînement (18) du tambour est réalisé sous une forme non réversible.

20. Machine à laver à tambour selon l'une quelconque des revendications 14 à 19, caractérisée en ce qu'elle est réalisée sous la forme d'un tambour (13) à passage continu, comprenant une ouverture de chargement et une ouverture de déchargement (40, 31) prévues dans les deux faces frontales opposées du tambour.

21. Machine à laver à tambour selon la revendication 20, caractérisée en ce que l'ouverture de chargement (40) est constituée par un tube qui s'élargit en cône vers le tambour (13), et qui forme un arbre creux (14) pour constituer un montage unilatéral du tambour.

22. Machine à laver à tambour selon l'une quelconque des revendications 14 à 21, caractérisée en ce qu'elle comprend un espace intercalaire ménagé entre le tambour (13) et le carter (11) et qui se rétrécit dans le sens de la rotation du tambour.

23. Machine à laver à tambour selon la revendication 22, caractérisée en ce que le maximum du rétrécissement est formé par un montage excentrique du tambour (13) dans un carter cylindrique (11 ).

24. Machine à laver à tambour selon la revendication 22, caractérisée en ce que le maximum du rétrécissement (39) se trouve en aval du point le plus élevé du tambour (13) dans le sens de rotation (37) du tambour.

25. Machine à laver à tambour selon l'une quelconque des revendications 22 à 24, caractérisée en ce qu'il est prévu une entrée d'eau (28) dans la région de l'entrée de l'espace intercalaire se rétrécissant.

26. Machine à laver à tambour selon l'une quelconque des revendications 14 à 25, caractérisée en ce qu'elle est munie d'un capteur de balourd (47) qui est relié à un organe de mise à l'arrêt du moteur (18).

27. Machine à laver à tambour selon l'une quelconque des revendications 14 à 26, caractérisée en ce que les faces frontales du tambour (13) sont bombées conformément à la forme de la surface de révolution engendrée par une chaînette tournant autour de l'axe (41) du tambour, la hauteur du bombé des surfaces frontales représentant environ 1/6 du diamètre du tambour (13).

28. Machine à laver à tambour selon la revendication 27, caractérisée en ce que les faces frontales du tambour (13) sont reliées par une partie centrale cylindrique (50).

29. Machine à laver à tambour selon la revendication 28, caractérisée en ce que la largeur de la partie centrale cylindrique (50) correspond à à peu près % de la hauteur du bombé des faces frontales.

30. Machine à laver à tambour selon l'une des revendications 28 ou 29, caractérisée en ce que seule la partie cylindrique (50) présente des perforations (51).
